# EUROPÄISCHE PATENTSCHRIFT

(11) **EP 4 444 595 B1**
(45) Veröffentlichungstag und Bekanntmachung des Hinweises auf die Patenterteilung: **12.11.2025**
(21) Anmeldenummer: 23704276.7
(22) Anmeldetag: 02.02.2023
(51) Int. Cl.: B61L 15/00, B61L 27/40, B61L 27/57, B61L 27/70

(54) **ANORDNUNG ZUR ÜBERTRAGUNG VON PROZESSDATEN**
ARRANGEMENT FOR THE TRANSMISSION OF PROCESS DATA
AGENCEMENT POUR LA TRANSMISSION DE DONNÉES DE PROCESSUS

(30) Priorität: 24.02.2022 DE 102022201917
(43) Veröffentlichungstag der Anmeldung: 16.10.2024
(73) Patentinhaber: Siemens Mobility GmbH, 80997 München (DE)
(72) Erfinder: LOHNEIS, Georg, 96250 Ebensfeld (DE)
(74) Vertreter: Siemens Patent Attorneys
(86) Internationale Anmeldenummer: PCT/EP2023/052527
(87) Internationale Veröffentlichungsnummer: WO 2023/160979

(56) Entgegenhaltungen:
- ANONYMOUS: "EKE - Technology for smarter trains", 12 June 2019 (2019-06-12), pages 1 - 68, XP055669843, Retrieved from the Internet <URL:https://www.eke-electronics.com/images/eke/Brochure/EKE_Trainnet_Brochure.pdf> [retrieved on 20200218]
- SIEMENS AG: "SINAMICS S120 Kommunikation", PRIOR ART PUBLISHING GMBH, PRIOR ART PUBLISHING GMBH, MANFRED-VON-RICHTHOFEN-STR. 9, 12101 BERLIN GERMANY, vol. www.priorartregister.com, 31 October 2019 (2019-10-31), pages 1 - 246, XP007022849

## Beschreibung

Die Erfindung betrifft eine Anordnung zur Übertragung von Prozessdaten zwischen einem Schienenfahrzeug und einer ortsfesten, als Landseite bezeichneten Kontrollstelle.

Es ist bekannt, Prozessdaten zwischen dem Schienenfahrzeug und der Kontrollstelle zu übertragen.

Die Prozessdaten werden beispielsweise mit Hilfe von Sensoren seitens des Schienenfahrzeugs ermittelt und auf der Landseite ausgewertet.

Beispielsweise handelt es sich bei den Sensoren:
- um Inkrementalgeber, die zur Berechnung der Geschwindigkeit des Schienenfahrzeugs vorgesehen sind,
- um Sensoren mit analogen Eingängen, die zur Erfassung von Spannungen, Strömen oder Temperaturen, etc., verwendet werden, oder
- um Sensoren mit digitalen Eingängen, die zur Erfassung von Schaltspielen von Komponenten, etc., verwendet werden.

Die seitens des Schienenfahrzeugs erfolgende Ermittlung, Verarbeitung und Übertragung der Prozessdaten erfolgt über eine dafür vorgesehene Software, die Gegenstand einer Software-Zulassung ist.

Eine Änderung bei den zu übertragenden Prozessdaten bedingt eine Änderung der Software, die aufgrund dessen wieder eine zeit- und kostenaufwändige, neue Zulassung durchlaufen muss.

Diese neu zugelassene Software muss dann wiederum auf zugehörigen Schienenfahrzeugen installiert werden, was zeit- und kostenaufwendig ist.

Aus Dokument "EKE - Technology for smarter trains", 12. Juni 2019, Seiten 1-68, XP055669843, ist ein Zugkontroll-System bzw. ein Zugmanagement System bekannt, bei dem Kommunikations-Systeme und Sicherheits-System (wie z.B. PIS/PA, HMI, GPS, Ereignisspeicher, 3G/WIFI und CCTV) miteinander integriert sind.

Aus Dokument "SINAMICS S120 Kommunikation", Siemens AG, 31. Oktober 2019, Seiten 1-246, XP007022849, sind Anwendungen zur SINAMICS-Umrichterfamilie bekannt.

Es ist die Aufgabe der vorliegenden Erfindung, eine Anordnung zur Übertragung von Prozessdaten zwischen einem Schienenfahrzeug und einer ortsfesten Kontrollstelle anzugeben, mit der eine Änderung von Prozessdaten ermöglicht wird, ohne eine Neuzulassung der entsprechenden Software zu benötigen.

Diese Aufgabe wird durch die Merkmale des Patentanspruchs 1 gelöst. Vorteilhafte Weiterbildungen sind in den abhängigen Patentansprüchen angegeben.

Die erfindungsgemäße Anordnung zur Übertragung von Prozessdaten weist ein Schienenfahrzeug und eine ortsfeste, als Landseite bezeichneten Kontrollstelle auf. Zur Übertragung von Prozessdaten vom Schienenfahrzeug zur Landseite sind diese miteinander verbunden.

Das Schienenfahrzeug weist Sensoren, ein Steuergerät und einen Diagnoseserver auf. Jeder Sensor ist mit dem Steuergerät verbunden, so dass Schienenfahrzeug-seitig ermittelte Sensor-Messwerte als Prozessdaten an das Steuergerät übertragen werden.

Das Steuergerät weist eine konfigurierbare Datenverarbeitung auf, wobei durch die Konfiguration Prozessdaten eines ausgewählten Sensors gesammelt, vorverarbeitet und für eine Übertragung zum Diagnoseserver vorbereitet werden. Das Steuergerät ist über eine konfigurierbare Verbindung mit dem Diagnoseserver verbunden, über die die Prozessdaten vom Steuergerät zum Diagnoseserver übertragen werden.

Diese konfigurierbare Verbindung weist eine Anzahl an Bus-gebundenen Übertragungsmöglichkeiten (Ethernet, CAN, MVB) auf, von denen durch die Konfiguration eine vorbestimmte Bus-gebundene Übertragung auswählbar ist, um die Prozessdaten vom Steuergerät zum Diagnoseserver zu übertragen.

Der Diagnoseserver weist eine konfigurierbare Datenhaltung auf, mit der eingelesene Prozessdaten der Bus-gebundenen Übertragung für eine Funktions-basierte Verarbeitung seitens des Diagnoseservers vorbereitet werden. Der Diagnoseserver weist für die Funktions-basierte Verarbeitung der Prozessdaten eine konfigurierbare Datenverarbeitung auf, die mit der Datenhaltung verbunden ist und die für die Prozessdatenverarbeitung mehrere auswählbare Funktionen bereitstellt, von denen durch die Konfiguration eine vorbestimmte Funktion auswählbar ist.

Die konfigurierbare Datenverarbeitung ist über eine konfigurierbare Verbindung mit der Landseite verbunden, um die über die auswählbare Funktion verarbeiteten Prozessdaten zur Landseite zu übertragen. Die Schienenfahrzeug-seitigen Konfigurationen sind von der Landseite aus einstellbar.

In einer vorteilhaften Weiterbildung ist die konfigurierbare Verbindung zwischen dem Steuergerät und dem Diagnoseserver für eine Ethernet-Übertragung, für eine CAN-Übertragung oder für MVB-Übertragung der Prozessdaten ausgebildet.

In einer vorteilhaften Weiterbildung ist durch die konfigurierbare Datenverarbeitung der Steuerung für die von den Sensoren zur Verfügung gestellten Prozessdaten eine Wertebereich-Normierung, ein Abtastzeitintervall und/oder eine Sensorauswahl einstellbar.

In einer vorteilhaften Weiterbildung ist landseitig eine weitere Funktion erstellbar. Die weitere Funktion ist über die konfigurierbare Datenverarbeitung des Diagnoseservers dort implementierbar.

Die vorliegende Erfindung hat mit Blick auf den Stand der Technik den wesentlichen Vorteil, dass Eigenschaften und Parameter von Funktionen während des Betriebs des Schienenfahrzeugs auf diesem änderbar bzw. erweiterbar sind, ohne eine erneute Zulassung benötigter Software zu benötigen.

Die vorliegende Erfindung ermöglicht es, das Schienenfahrzeug, auch zeitlich begrenzt, mit zusätzlichen oder geänderten Funktionen zu betreiben.

Die vorliegende Erfindung hat den weiteren wesentlichen Vorteil, dass Prozessdaten während des Betriebs des Schienenfahrzeugs auf diesem änderbar bzw. erweiterbar sind, ohne eine erneute Zulassung benötigter Software zu benötigen.

Die vorliegende Erfindung ermöglicht einen nachträglichen Einbau bzw. eine Erweiterung einer am Schienenfahrzeug vorgesehenen Sensorik.

Die vorliegende Erfindung ermöglicht dadurch eine schnelle Reaktion auf Anforderungen aus dem Flottenmanagement, aus dem Engineering und auf Änderungen der Systemauslegung des Schienenfahrzeugs.

Die vorliegende Erfindung ermöglicht eine anpassbare Fehlersuche beim Schienenfahrzeug bzw. eine anpassbare Auswertung von Flottendaten bzw. von Daten des Schienenfahrzeugs. Nachfolgend wird die Erfindung anhand einer Zeichnung beispielhaft näher erläutert. Dabei zeigt:
- FIG 1: die vorliegende Erfindung in einer Übersichtsdarstellung,
- FIG 2: mit Bezug auf FIG 1 die vorliegende Erfindung in einer detaillierteren weiteren Darstellung, und
- FIG 3: mit Bezug auf die Figuren FIG 1 und FIG 2 eine Darstellung des sogenannten "Containers".

FIG 1 zeigt die vorliegende Erfindung in einer Übersichtsdarstellung, bei der nachfolgend beschriebene, ausgewählte Elemente für die Prozessdatenübertragung konfigurierbar sind.

Durch die Konfiguration wird erfindungsgemäß ermöglicht, dass auch im laufenden Betrieb eines Schienenfahrzeugs SFZ übertragene Prozessdaten geändert, ergänzt und ggf. (vor-) verarbeitet zu einer Landseite LS übertragen werden.

Das Schienenfahrzeug SFZ weist einen Sensor SEN, ein Steuergerät STG und einen Diagnoseserver DIAGS auf.

Mit Hilfe des Sensors SEN werden Messwerte als Prozessdaten erfasst bzw. ermittelt und an das Steuergerät STG übergeben.

Das Steuergerät STG ist dafür zuständig, Prozessdaten mehrerer Sensoren zu sammeln und diese ggf. für eine weitere Verwendung im Vorfeld zu bearbeiten.

Das Steuergerät STG weist zu diesem Zweck eine Datenverarbeitung DATV-STG auf, die über eine Konfiguration KONFIG-STG änderbar ist.

Das Steuergerät STG ist über eine konfigurierbare Verbindung VERB-STG-DIAGS mit dem Diagnoseserver DIAGS verbunden. Über diese konfigurierbare Verbindung VERB-STG-DIAGS erfolgt eine veränderbare Weiterleitung der Prozessdaten vom Steuergerät STG zum Diagnoseserver DIAGS.

Der Diagnoseserver DIAGS ist dafür zuständig, übertragene Prozessdaten zu sammeln, zu speichern, zu verarbeiten sowie das Ergebnis dieser Verarbeitung für die Übertragung auf die Landseite LS zur Verfügung zu stellen bzw. für diese Übertragung vorzubereiten.

Der Diagnoseserver DIAGS weist zu diesem Zweck eine Datenverarbeitung DATV-DIAGS und eine Datenhaltung DATH-DIAGS auf, die beide über eine Konfiguration KONFIG-DIAGS seitens des Diagnoseservers DIAGS konfigurierbar sind.

Der Diagnoseserver DIAGS bzw. das Schienenfahrzeug SFZ ist über eine konfigurierbare Verbindung VERB-SFZ-LS mit der Landseite LS verbunden, die Funktionalitäten einer ortsfesten Kontrollstelle bereitstellt.

Die Landseite LS weist eine Ergebnis-Datenverarbeitung DATV-ERG auf, mit der die vom Schienenfahrzeug SFZ bzw. mit der die vom Diagnoseserver DIAGS übertragenen Prozessdaten verarbeitet werden.

Durch die Ergebnis-Datenverarbeitung DATV-ERG erfolgt die Auswertung der Prozessdaten, beispielsweise umfasst diese eine Anzeige eines Prozessabbildes oder eine Berechnung eines Wartungsbedarfs von Komponenten. Weitere Einsatzfälle sind eine auf den Prozessdaten beruhende Fehlersuche oder eine Langzeitauswertung der Prozessdaten.

Zusammengefasst erfolgt bei der vorliegenden Erfindung über die Landseite LS eine Konfiguration:
- der Datenverarbeitung DATV-STG des Steuergeräts STG,
- der Verbindung VERB-STG-DIAGS zwischen dem Steuergerät STG und dem Diagnoseserver DIAGS,
- der Datenverarbeitung DATV-DIAGS und der Datenhaltung DATH-DIAGS des Diagnoseserver DIAGS,
- der Verbindung VERB-SFZ-LS zwischen dem Schienenfahrzeug SFZ bzw. zwischen der Datenverarbeitung DATV-DIAGS und der Landseite LS.

Für diese Konfiguration weist die Landseite LS eine Konfigurationseinheit KONFIG-DIAGS-STG auf, die für die genannten Elemente Konfigurationsanweisungen erstellt bzw. bereithält, die dann von der Landseite LS an die genannten Elemente zur dortigen Umsetzung übertragen werden.

Um neue Funktionen von der Landseite LS zum Schienenfahrzeug SFZ zur dortigen Implementierung in zugehörigen Elementen zu übertragen, wird ein sogenannter Container CONT verwendet. Dieser wird landseitig gebildet und an das Schienenfahrzeug SFZ bzw. an dessen Elemente übertragen. Dies wird mit Hilfe der nachfolgenden Figuren näher beschrieben.

FIG 2 zeigt mit Bezug auf FIG 1 die vorliegende Erfindung in einer detaillierteren Darstellung.

Der Sensor SEN aus FIG 1 ist hier als analoger Sensor SEN1 und als digitaler Sensor SEN2 ausgebildet. Beide Sensoren SEN1, SEN2 erfassen und senden Messdaten als Prozessdaten an die Steuerung STG des Schienenfahrzeugs SFZ.

Die Sensoren SEN1, SEN2 erfassen beispielsweise die Geschwindigkeit des Schienenfahrzeugs SFZ oder erfassen Temperaturen von Komponenten des Schienenfahrzeugs SFZ, etc.

Die Prozessdaten gelangen beispielsweise über einen Digital-Analog-Wandler DAW zu einer konfigurierbaren Einheit B1, die Messwerte der Sensoren normiert und als Prozessdaten eines Datentyps für eine Ausgabeschnittstelle B2 bereitstellt. Über die Konfiguration wird beispielsweise die Normierung und/oder der zu verwendende Datentyp eingestellt.

Die Ausgabeschnittstelle B2 ist konfigurierbar und bereitet die Prozessdaten für eine Übertragung über die Verbindung VERB-STG-DIAGS zu einer Schnittstelle B3 vor, die Teil des Diagnoseserver DIAGS ist.

Die beiden Schnittstellen B2, B3 verwenden beispielhaft eine von drei dafür vorgesehenen Übertragungsverfahren:
- eine Übertragung über den bekannten Ethernet-Bus Eth, oder
- eine Übertragung über den bekannten CAN-Bus, wobei CAN für "Controller Area Network" steht und ein serielles Bussystem beschreibt, oder
- eine Übertragung über den aus der Eisenbahn-Technik bekannten und kurz als MVB bezeichneten "Multifunction Vehicle Bus".

Die Prozesswerte werden für die vom Steuergerät STG zum Diagnoseserver DIAGS über die Schnittstelle VERB-STG-DIAGS erfolgende Übertragung in ein maschinenlesbares Format umgewandelt und nach erfolgter Übertragung dem Diagnoseserver DIAGS zur weiteren Verarbeitung zur Verfügung gestellt.

Für die über die Schnittstelle VERB-STG-DIAGS erfolgende Übertragung wird festgelegt, auf welcher physikalischen Schnittstelle (Eth, CAN, MVB) die Prozesswerte übertragen werden. Gleichfalls wird der Inhalt des zugehörigen Daten-übertragungstelegramms festgelegt.

Der Digital-Analog-Wandler DAW, die Einheit B1 und die Ausgabeschnittstelle B2 bilden die in der Figur FIG 1 beschriebene und konfigurierbare Datenverarbeitung DATV-STG des Steuergeräts STG. Diese sind über eine Konfigurationsschnittstelle KONFIG-SS-STG des Steuergeräts STG konfigurierbar.

Die Konfigurationsschnittstelle KONFIG-SS-STG des Steuergeräts STG erhält, wie vorstehend beschrieben, Anweisungen zur Konfiguration über die Landseite LS.

Über eine mit der Konfigurationsschnittstelle KONFIG-SS-STG verbundene Einheit KONFIG-STG-P erfolgt eine Konfiguration der Einheit B1 und der Ausgabeschnittstelle B2.

Über eine mit der Konfigurationsschnittstelle KONFIG-SS-STG verbundene Einheit KONFIG-STG-S erfolgt eine Konfiguration der Sensorik des Digital-Analog-Wandlers DAW.

Der Anschluss der beiden Sensoren SEN1, SEN2 an den Digital-Analog-Wandler DAW sowie die Eigenschaft bzw. Arbeitsweise der Elemente DAW, B1, B2 der Datenverarbeitung DATV-STG wird über die genannten Konfigurationseinheiten KONFIG-STG-P und KONFIG-STG-S festgelegt.

Beispielsweise wird für die von den Sensoren zur Verfügung gestellten Prozessdaten eine Wertebereich-Normierung, ein Abtastzeitintervall, etc., eingestellt. Auch wird festgelegt, welche Sensorwerte als Prozesswerte zum Diagnoseserver DIAGS übertragen werden.

Dadurch ist es möglich, Eigenschaften der durch die Sensoren SEN1, SEN2 gebildeten Sensorik im laufenden Betrieb des Schienenfahrzeugs an diesem zu ändern bzw. anzupassen.

Auch eine nachträgliche Veränderung der Sensorik im Schienenfahrzeug wird ermöglicht, ohne dass die zur Prozessdatenverarbeitung verwendete Software auf dem Schienenfahrzeug geändert bzw. neu zugelassen werden muss.

Im Diagnoseserver ist eine weitere Konfigurationsschnittstelle KONFIG-SS-DIAGS vorgesehen, die ihre Anweisungen zur Konfiguration über die Landseite LS erhält und diese an eine Einheit KONFIG-DIAGS überträgt.

Über eine mit der Einheit KONFIG-DIAGS verbundene Einheit KONFIG-FUNC erfolgt eine Konfiguration von Funktionen F1, F2 bzw. des Containers CONT, der eine weitere Funktion zur Verfügung stellt.

Die Funktionen F1, F2 bzw. des Containers CONT bilden die in der Figur FIG 1 beschriebene Datenverarbeitung DATV-DIAGS des Diagnoseservers DIAGS.

Über eine mit der Einheit KONFIG-DIAGS verbundene Einheit KONFIG-DATH erfolgt eine Konfiguration der Prozesswerte der Datenhaltung DATH-DIAGS.

Über die Einheit KONFIG-DATH wird seitens der Datenhaltung DATH-DIAGS festgelegt, welche Prozessdaten von welchem Übertragungsverfahren (Eth, CAN, MVB) gelesen und verarbeitet werden.

Diese ausgewählten Prozesswerte werden dann in der Datenhaltung DATH-DIAGS des Diagnoseservers DIAGS den zugehörigen Funktionen F1, F2 bzw. der Funktion des Containers CONT zur Verfügung gestellt.

Nachfolgend wird für die zum Ablauf kommenden Funktionen F1, F2 und CONT ein Szenario beispielhaft beschrieben:
Die Eigenschaften der Funktionen F1 und F2 unterscheiden sich in ihrer Grundeigenschaft, beispielsweise sind beide als zyklische Aufzeichnungsfunktionen oder als Histogramm-Funktion ausgebildet.

Das Ergebnis der Funktionen F1, F2 wird als jeweilige Datei in einem jeweiligen Filesystem AF1, AF2 abgelegt und über dieses auf die Landseite LS übertragen.

Wenn bei der Erstellung der Software für den Diagnoseserver DIAGS noch nicht alle Grundeigenschaften von benötigten Funktionen bekannt sind, wird während des Betriebes des Schienenfahrzeugs eine weitere Funktion im Container CONT von der Landseite LS bereitgestellt und zum Diagnoseserver DIAGS übertragen.

Wird der Diagnoseserver DIAGS neu gestartet, wird die im Container CONT enthaltene Funktion seitens des Diagnoseservers DIAGS aktiviert und als weitere Funktion zur Ausführung gebracht. Das Ergebnis dieser Funktion wird als Datei in einem Filesystem AF3 abgelegt und danach auf die Landseite LS übertragen.

Die Übertragung der Dateien der Filesysteme AF1, AF2, AF3 erfolgt über die aus Figur FIG 1 bekannte Schnittstelle VERB-SFZ-LS.

Die seitens der Landseite LS bereitgestellten Konfigurationsanweisungen werden bevorzugt funkbasiert von der Landseite LS zum Schienenfahrzeug SFZ übertragen - in diesem Fall sind also die Schnittstellen KONFIG-SS-DIAGS und KONFIG-SS-STG zur Durchführung der funkbasierten Übertragung ausgebildet.

FIG 3 zeigt mit Bezug auf die Figuren FIG 1 und FIG 2 eine Darstellung zum Container CONT.

Um das Verhalten der Funktionen F1, F2 bzw. CONT konfigurierbar zu gestalten, haben diese folgenden Aufbau:
Jede Funktion besitzt eine konfigurierbare Eingangsschnittstelle IN und eine konfigurierbare Ausgangschnittstelle OUT.

Über die konfigurierbare Eingangsschnittstelle IN gelangen Prozessdaten zur Bearbeitung an die jeweilige Funktion.

Über die konfigurierbare Ausgangschnittstelle OUT werden Prozessdaten der jeweiligen Funktion für eine nachfolgende, weitere Verarbeitung zur Verfügung gestellt.

Über eine Konfigurationsschnittstelle KONFIG erhält die Funktion die erforderlichen Konfigurationsanweisungen für die zu verarbeitenden Prozessdaten bzw. benötigter Parameter.

Über die Konfigurationsschnittstelle KONFIG erfolgt auch die Konfiguration der beiden Schnittstellen IN und OUT.

Über eine Aktionsschnittstelle ACT wird das Betriebsverhalten der Funktion gesteuert. Mögliche Aktionsbefehle sind zum Beispiel "Starten der Funktion", "Übernahme einer neuen Konfiguration", "Beenden der Funktion", etc.

## Patentansprüche

1. Anordnung zur Übertragung von Prozessdaten,
- mit einem Schienenfahrzeug (SFZ) und mit einer ortsfesten, als Landseite (LS) bezeichneten Kontrollstelle, die zur Übertragung von Prozessdaten vom Schienenfahrzeug (SFZ) zur Landseite (LS) miteinander verbunden sind,
- bei der das Schienenfahrzeug (SFZ) Sensoren (SEN1,SEN2), ein Steuergerät (STG) und einen Diagnoseserver (DIAGS) aufweist,
- bei der jeder Sensor (SEN1,SEN2) mit dem Steuergerät (STG) verbunden ist, so dass Schienenfahrzeug-seitig ermittelte Sensor-Messwerte als Prozessdaten an das Steuergerät (STG) übertragen werden,
- bei der das Steuergerät (STG) eine konfigurierbare Datenverarbeitung (DATV-STG) aufweist, wobei durch die Konfiguration Prozessdaten eines ausgewählten Sensors (SEN1,SEN2) gesammelt, vorverarbeitet und für eine Übertragung zum Diagnoseserver (DIAGS) vorbereitet werden,
- bei der das Steuergerät (STG) über eine konfigurierbare Verbindung (VERB-STG-DIAGS) mit dem Diagnoseserver (DIAGS) verbunden ist, über die die Prozessdaten vom Steuergerät (STG) zum Diagnoseserver (DIAGS) übertragen werden,
- bei der die konfigurierbare Verbindung (VERB-STG-DIAGS) eine Anzahl an Bus-gebundenen Übertragungsmöglichkeiten (Eth, CAN, MVB) aufweist, von denen durch die Konfiguration eine vorbestimmte Bus-gebundene Übertragung auswählbar ist, um die Prozessdaten vom Steuergerät (STG) zum Diagnoseserver (DIAGS) zu übertragen,
- bei der der Diagnoseserver (DIAGS) eine konfigurierbare Datenhaltung (DATH-DIAGS) aufweist, mit der eingelesene Prozessdaten der Bus-gebundenen Übertragung für eine Funktions-basierte Verarbeitung (F1, F2, CONT) seitens des Diagnoseservers (DIAGS) vorbereitet werden,
- bei der der Diagnoseserver (DIAGS) für die Funktions-basierte Verarbeitung der Prozessdaten eine konfigurierbare Datenverarbeitung (DATV-DIAGS) aufweist, die mit der Datenhaltung (DATH-DIAGS) verbunden ist und die für die Prozessdatenverarbeitung mehrere auswählbare Funktionen (F1, F2, CONT) bereitstellt, von denen durch die Konfiguration eine vorbestimmte Funktion auswählbar ist,
- bei der die konfigurierbare Datenverarbeitung (DATV-DIAGS) über eine konfigurierbare Verbindung (VERB-SFZ-LS) mit der Landseite (LS) verbunden ist, um die über die auswählbare Funktion verarbeiteten Prozessdaten zur Landseite (LS) zu übertragen, und
- bei der die Schienenfahrzeug-seitigen Konfigurationen von der Landseite aus einstellbar sind.

2. Anordnung nach Anspruch 1, bei der die konfigurierbare Verbindung (VERB-STG-DIAGS) zwischen dem Steuergerät (STG) und dem Diagnoseserver (DIAGS) für eine Ethernet-Übertragung (Eth), für eine CAN-Übertragung oder für MVB-Übertragung der Prozessdaten ausgebildet ist.

3. Anordnung nach Anspruch 1 oder 2, bei der durch die konfigurierbare Datenverarbeitung (DATV-STG) der Steuerung (STG) für die von den Sensoren zur Verfügung gestellten Prozessdaten eine Wertebereich-Normierung, ein Abtastzeitintervall und/oder eine Sensorauswahl einstellbar ist.

4. Anordnung nach einem der vorhergehenden Ansprüche,
- bei der landseitig (LS) eine weitere Funktion (CONT) erstellbar ist,
- bei der die weitere Funktion (CONT) über die konfigurierbare Datenverarbeitung (DATV-DIAGS) des Diagnoseservers (DIAGS) dort implementierbar ist.

## Claims

1. Arrangement for transmitting process data,
- comprising a rail vehicle (SFZ) and comprising a static control point referred to as the land side (LS), which are connected to one another for the purpose of transmitting process data from the rail vehicle (SFZ) to the land side (LS),
- in which the rail vehicle (SFZ) has sensors (SEN1, SEN2), a control unit (STG) and a diagnosis server (DIAGS),
- in which each sensor (SEN1, SEN2) is connected to the control unit (STG), so that sensor measured values ascertained on the rail vehicle are transmitted to the control unit (STG) as process data,
- in which the control unit (STG) has a configurable data processing section (DATV-STG), the configuration resulting in process data of a selected sensor (SEN1, SEN2) being collected, pre-processed and prepared for a transmission to the diagnosis server (DIAGS),
- in which the control unit (STG) is connected to the diagnosis server (DIAGS) via a configurable connection (VERB-STG-DIAGS) that is used to transmit the process data from the control unit (STG) to the diagnosis server (DIAGS),
- in which the configurable connection (VERB-STG-DIAGS) has a number of bus-oriented transmission options (Eth, CAN, MVB) from which, as a result of the configuration, a predetermined bus-oriented transmission is able to be selected in order to transmit the process data from the control unit (STG) to the diagnosis server (DIAGS),
- in which the diagnosis server (DIAGS) has a configurable data management section (DATH-DIAGS) that is used by the diagnosis server (DIAGS) to prepare read-in process data of the bus-oriented transmission for a function-based processing (F1, F2, CONT),
- in which, for the function-based processing of the process data, the diagnosis server (DIAGS) has a configurable data processing section (DATV-DIAGS) that is connected to the data management section (DATH-DIAGS) and that provides multiple selectable functions (F1, F2, CONT) for the process data processing, from which, as a result of the configuration, a predetermined function is able to be selected,
- in which the configurable data processing section (DATV-DIAGS) is connected to the land side (LS) via a configurable connection (VERB-SFZ-LS) in order to transmit the process data processed using the selectable function to the land side (LS), and
- in which the configurations on the rail vehicle are able to be adjusted from the land side.

2. Arrangement according to Claim 1, in which the configurable connection (VERB-STG-DIAGS) between the control unit (STG) and the diagnosis server (DIAGS) is designed for an Ethernet transmission (Eth), for a CAN transmission or for MVB transmission of the process data.

3. Arrangement according to Claim 1 or 2, in which the configurable data processing section (DATV-STG) of the controller (STG) is able to adjust a value range normalization, a sampling time interval and/or a sensor selection for the process data provided by the sensors.

4. Arrangement according to one of the preceding claims,
- in which the land side (LS) is able to produce an additional function (CONT),
- in which the additional function (CONT) is able to be implemented on the diagnosis server (DIAGS) by way of the configurable data processing section (DATV-DIAGS) thereof.

## Revendications

1. Dispositif pour la transmission de données de processus,
- avec un véhicule ferroviaire (SFZ) et avec un poste de contrôle fixe décrit comme poste terrestre (LS), qui sont liés l'un à l'autre pour la transmission de données de processus du véhicule ferroviaire (SFZ) au poste terrestre (LS),
- dans lequel le véhicule ferroviaire (SFZ) comporte des capteurs (SEN1, SEN2), un appareil de commande (STG) et un serveur de diagnostic (DIAGS),
- chaque capteur (SEN1, SEN2) étant lié à l'appareil de commande (STG) de sorte que des valeurs de mesure de capteur déterminées au niveau du véhicule ferroviaire soient transmises comme données de processus à l'appareil de commande (STG),
- l'appareil de commande (STG) comportant un traitement de données configurable (DATV-STG), où des données de processus d'un capteur sélectionné (SEN1, SEN2) sont réunies, prétraitées et préparées pour transfert au serveur de diagnostic (DIAGS) par la configuration,
- l'appareil de commande (STG) étant lié au serveur de diagnostic (DIAGS) via une liaison configurable (VERB-STG-DIAGS) par laquelle les données de processus sont transmises de l'appareil de commande (STG) au serveur de diagnostic (DIAGS),
- la liaison configurable (VERB-STG-DIAGS) présentant un certain nombre de possibilités de transfert par bus (Eth, CAN, MVB) parmi lesquelles un transfert par bus prédéterminé peut être sélectionné à travers la configuration pour transmettre les données de processus de l'appareil de commande (STG) au serveur de diagnostic (DIAGS),
- le serveur de diagnostic (DIAGS) comportant un stockage de données configurable (DATH-DIAGS), avec lequel des données de processus issues du transfert de données par bus sont préparées pour un traitement basé sur une fonction (F1, F2, CONT) de la part du serveur de diagnostic (DIAGS),
- le serveur de diagnostic (DIAGS) comportant un traitement de données configurable (DATV-DIAGS) pour le traitement basé sur une fonction des données de processus, qui est lié au stockage de données (DATH-DIAGS) et qui prépare plusieurs fonctions sélectionnables (F1, F2, CONT) pour la préparation de données de processus, parmi lesquelles une fonction prédéterminée est sélectionnable par la configuration,
- le traitement de données configurable (DATV-DIAGS) étant lié au poste terrestre (LS) via une liaison configurable (VERB-SFZ-LS) pour transmettre les données de processus préparées via la fonction sélectionnable au poste terrestre (LS), et
- les configurations du côté du véhicule ferroviaire étant réglables depuis le poste terrestre.

2. Dispositif selon la revendication 1, dans lequel la liaison configurable (VERB-STG-DIAGS) entre l'appareil de commande (STG) et le serveur de diagnostic (DIAGS) est conçue pour un transfert par Ethernet (Eth), pour un transfert par CAN ou par un transfert par MVB des données de processus.

3. Dispositif selon la revendication 1 ou 2, dans lequel on peut régler une normalisation de plage de valeurs, un intervalle de temps de balayage et/ou une sélection de capteur par le traitement de données (DATV-STG) de la commande (STG) pour les données de processus mises à disposition par les capteurs.

4. Dispositif selon l'une quelconque des revendications précédentes,
- dans lequel on peut créer au niveau du poste terrestre (LS) une autre fonction (CONT),
- l'autre fonction (CONT) pouvant y être implémentée via le traitement de données configurable (DATV-DIAGS) du serveur de diagnostic (DIAGS).
